# EUROPÄISCHE PATENTANMELDUNG

(11) **EP 0 360 972 A1**
(43) Veröffentlichungstag der Anmeldung: **04.04.1990**
(21) Anmeldenummer: 89108831.2
(22) Anmeldetag: 17.05.1989
(51) Int. Cl.: B65D 85/57

(54) **CD-Plattenhülle**

(30) Priorität: 26.08.1988 DE 3828919
(71) Anmelder: Schulz, Manfred Peter, D- 5609 Hückeswagen (DE)
(72) Erfinder: Schulz, Manfred Peter, D- 5609 Hückeswagen (DE)
(74) Vertreter: Mentzel, Norbert, Dipl.-Phys.

(57) **Zusammenfassung**

Plattenhülle für CD-Platten, bestehend aus zwei, die CD-Platte (11) zwischen sich aufnehmenden, vorzugsweise außenseitig bedruckten Scheiben (12,13) aus Pappe od.dgl., die im wesentlichen quadratisch ausgebildet und deren Längskanten bis auf eine Einsetz- und Entnahmeöffnung (14) für die CD-Platte miteinander verbunden sind, wobei die beiden, die CD-Platte zwischen sich aufnehmenden Scheiben (12,13) auf Pappe od.dgl. mit deren gesamte Innenseiten bedeckenden, aufkaschierten, gegen Druckfarben-Weichmacher undurchlässige Folien (18) versehen sind.

## Beschreibung

Die Erfindung betrifft eine Plattenhülle für CD-Platten, bestehend aus zwei, die CD-Platte zwischen sich sich aufnehmenden, vorzugsweise außenseitig bedruckten Scheiben aus Pappe od.dgl., die im wesentlichen quadratisch ausgebildet und deren Längskanten bis auf eine Einsetz- und Entnahmeöffnung für die CD-Platte miteinander verbunden sind.

Mit diesen bekannten Plattenhüllen werden die CD-Platten sicher gegen mechanische Beschädigungen und gegen Staub geschützt. In der Praxis hat sich jedoch gezeigt, daß Weichmacher aus der außenseitig auf der Hülle aufgebrachten Druckfarbe durch die Pappe od.dgl. wandern kann und zu der eingesetzten CD-Platte gelangt, wodurch Schäden an der CD-Platte auftreten können, die sogar die Tonqualität der CD-Platte beeinträchtigen.

Der Erfindung liegt die Aufgabe zugrunde, eine Plattenhülle für CD-Platten der eingangs erläuterten Art zu schaffen, mit der in einfacher Weise ein Angriff von aus den Druckfarben herrührenden Weichmachern an der CD-Platte zuverlässig vermieden wird.

Diese Aufgabe ist erfindungsgemäß dadurch gelöst, daß die beiden, die CD-Platte zwischen sich aufnehmenden Scheiben aus Pappe od.dgl. mit deren gesamte Innenseiten bedeckenden, aufkaschierten, gegen Druckfarben-Weichmacher undurchlässigen Folien versehen sind. Dadurch wird in einfacher Weise die in der Plattenhülle eingesetzte CD-Platte zuverlässig auch gegen Druckfarben-Weichmacher geschützt, die von dem außenseitigen Druck kommend die Pappe od.dgl. durchdringen könnte. Die aufkaschierte Folie, die gegen Druckfarben-Weichmacher undurchlässig ist, ist dabei in einfacher Weise auf den Scheiben aus Pappe od.dgl. aufkaschiert.

Die gegen Druckfarben-Weichmacher undurchlässige Folie kann aus einer flexiblen Kunststoff-Folie bestehen. Diese flexible Kunststoff-Folie ist in einfacher Weise undurchlässig gegenüber Druckfarben-Weichmacher und kann in einfacher Weise auf den Innenseiten der Scheiben aus Pappe od.dgl. aufkaschiert werden. Die Dicke der Folie kann dabei 1 mm und weniger betragen.

Die gegen Druckfarben-Weichmacher undurchlässige Folie kann aus Polyäthylen-Schaumstoff bestehen und mit einem Leim auf den einander zugekehrten Innenseiten der beiden die CD-Platte zwischen sich aufnehmenden Scheiben aus Pappe od.dgl. aufkaschiert sein. Mit dem Leim wird die gegen Druckfarben-Weichmacher undurchlässige Folie aus Polyäthylen-Schaumstoff zuverlässig an der Scheibe aus Pappe od.dgl. befestigt. Als Leim ist dabei in einfacher Weise ein Einkomponeten- oder auch ein Zweikomponenten-Kleber benutzbar.

Der die Plattenhülle bildende Zuschnitt aus Pappe od.dgl. kann aus einem die aufkaschierte, flexible Folie aus Polyäthylen-Schaumstoff tragende Bahn aus Pappe od.dgl.ausschneidbar sein. Dadurch ist eine besonders wohlfeile Fertigung möglich, da die gegen Druckfarben-Weichmacher undurchlässige Folie aus Polyäthylen-Schaumstoff vor dem Ausschneiden des Zuschnitts aus Pappe od.dgl. aufkaschiert werden kann. Dabei sind großflächige Aufkaschierungen möglich und der Zuschnitt weist beim Ausschneiden bereits die aufkaschierte Folie aus Polyäthylen-Schaumstoff auf.

Die flexible Folie aus Polyäthylen-Schaumstoff kann von einer Rolle kommend zum Aufkaschieren auf eine zum Ausschneiden des Zuschnitts dienenden Bahn aus Pappe od.dgl. aufrollbar sein. Die flexible Rolle aus Polyäthylen-Schaumstoff kann somit in einfacher Weise rollenförmig angeliefert werden. Beim Aufkaschieren wird dabei die flexible Folie aus Polyäthylen-Schaumstoff auf die zum Ausschneiden des Zuschnitts dienende Pappe od.dgl. aufgerollt, nachdem zunächst auf der Bahn aus Pappe od.dgl. und/oder auf dem Polyäthylen-Schaumstoff der entsprechende Leim aufgebracht worden ist.

Auf der Zeichnung ist die Erfindung in einem Ausführungsbeispiel dargestellt und zwar zeigen:
Fig. 1 eine erfindungsgemäße Plattenhülle für CD-Platten in Vorderansicht,
Fig. 2 einen Schnitt nach der Linie II-II der Fig. 1,
Fig. 3 einen Schnitt nach der Linie III-III der Fig. 1 und
Fig. 4 einen Schnitt durch das für die Hülle verwandte Material in einem vergrößerten Maßstab.

Die auf der Zeichnung dargestellte Plattenhülle 10 für CD-Platten 11 besteht aus zwei, die CD-Platte 11 zwischen sich aufnehmenden, vorzugsweise außenseitig bedruckten Scheiben 12,13 aus Pappe od.dgl. Die beiden Scheiben 12,13 sind im wesentlichen quadratisch ausgebildet. An den Längskanten sind die beiden Scheiben 12,13 bis auf eine Einsetz- und Entnahmeöffnung 14 für die CD-Platte 11 miteinander verbunden. An der Unterkante der beiden Scheiben 12,13 erfolgt diese Verbindung über einen Knickfalz 15, während an den Seitenkanten der Scheibe 13 über Falzkanten 16 Laschen 17 angelenkt und mit einem nicht näher dargestellten Klebstoff an der Innenseite der Scheibe 12 befestigt sind.

Die Plattenhülle 10 besteht somit aus einem einstückigen Zuschnitt aus Pappe. Der zur Plattenhülle 10 zusammengefaltete Pappenzuschnitt ist mit einer, dessen gesamte Innenseite bedeckenden, aufkaschierten, einstückigen Folie 18 aus gegen Druckfarben-Weichmacher undurchlässigen Polyäthylen-Schaumstoff versehen. Die flexible Folie aus Polyäthylen-Schaumstoff wird dabei von einer nicht näher dargestellten Rolle kommend zum Aufkaschieren auf eine zum Ausschneiden des Zuschnitts dienende Bahn aus Pappe aufgerollt. Das Aufkaschieren der Folie 18 erfolgt dabei mit einem Leim 19. Der zur Plattenhülle 10 zusammenfaltbare Zuschnitt ist aus einem die aufkaschierte flexible Folie 18 aus Polyäthylen- Schaumstoff tragende Bahn aus Pappe ausschneidbar. In einfacher und wohlfeiler Weise kann somit die gegen Druckfarben-Weichmacher undurchlässige Folie 18 aus Polyäthylen-Schaumstoff mit Leim auf der Bahn aus Pappe aufkaschiert werden. Der zur Plattenhülle 10 zusammenfaltbare Zuschnitt ist dann aus dieser Bahn mit der aufkaschierten flexiblen Folie 18 aus Polyäthylen-Schaumstoff ausschneidbar. Nach dem Zusammenfalten des Zuschnitts zu der Plattenhülle sind die Laschen 17 durch Kleben an der Scheibe 12 zu befestigen, so daß die fertige Plattenhülle 10 erhalten wird. In die Plattenhülle 10 kann dann die CD-Platte eingesetzt werden.

Die aus Pappe od.dgl. bestehenden Scheiben 12,13 der Plattenhülle 10 können außenseitig in beliebiger Weise bedruckt werden, wobei die aufzutragenden Farben auch Druckfarben-Weichmacher aufweisen können. Diese Druckfarben-Weichmacher können zwar die die Scheiben 12,13 bildende Pappe od.dgl. durchdringen und werden aber von der Folie aus Polyäthylen-Schaumstoff, die eine Dicke bis zu 1 mm aufweisen kann, zurückgehalten, so daß der gegebenenfalls die Pappe od. dgl. durchdringende Druckfarben-Weichmacher nicht an die CD-Platte gelangen kann. Beschädigungen der CD-Platte 11 durch Druckfarben-Weichmacher werden somit in einfacher Weise zuverlässig vermieden.

Wie bereits erwähnt, ist die dargestellte Ausführung lediglich eine beispielsweise Verwirklichung der Erfindung und diese nicht darauf beschränkt. Vielmehr sind noch mancherlei andere Ausführungen und Abänderungen möglich.

## Patentansprüche

1. Plattenhülle für CD-Platten, bestehend aus zwei, die CD-Platte zwischen sich aufnehmenden, vorzugsweise außenseitig bedruckten Scheiben aus Pappe od.dgl., die im wesentlichen quadratisch ausgebildet und deren Längskanten bis auf eine Einsetz- und Entnahmeöffnung für die CD-Platte miteinander verbunden sind,
**dadurch gekennzeichnet,**
daß die beiden, die CD-Platte (11) zwischen sich aufnehmenden Scheiben (12,13) auf Pappe od.dgl. mit deren gesamte Innenseiten bedeckenden, aufkaschierten, gegen Druckfarben-Weichmacher undurchlässigen Folien (18) versehen sind.

2. Plattenhülle nach Anspruch 1, dadurch gekennzeichnet, daß die gegen Druckfarben-Weichmacher undurchlässige Folien (18) aus einer flexiblem Kunststoff-Folie besteht.

3. Plattenhülle nach Anspruch 1 oder 2, dadurch gekennzeichnet, daß die gegen Druckfarben-Weichmacher undurchlässige Folie (18) aus Polyäthylen-Schaumstoff besteht und mit einem Leim (19) auf den einander zugekehrten Innenseiten der beiden die CD-Platte (11) zwischen sich aufnehmenden Scheiben (12,13) aus Pappe od.dgl. aufkaschiert ist.

4. Plattenhülle nach einem der Ansprüche 1 bis 3, dadurch gekennzeichnet, daß der die Plattehülle (10) bildende Zuschnitt aus Pappe od.dgl. aus einem die aufkaschierte, flexible Folie (18) aus Polyäthylen-Schaumstoff tragenden Bahn aus Pappe od.dgl. ausschneidbar ist.

5. Plattenhülle nach einem der Ansprüche 1 bis 4, dadurch gekennzeichnet, daß die flexible Folie (18) aus Polyäthylen-Schaumstoff von einer Rolle kommend zum Aufkaschieren auf eine zum Ausschneiden des Zuschnitts dienenden Bahn aus Pappe od.dgl. aufrollbar ist.
